# EUROPÄISCHE PATENTSCHRIFT

(11) **EP 3 793 929 B1**
(45) Veröffentlichungstag und Bekanntmachung des Hinweises auf die Patenterteilung: **02.08.2023**
(21) Anmeldenummer: 19732600.2
(22) Anmeldetag: 19.06.2019
(51) Int. Cl.: B66C 23/70, B66C 23/06, B66C 23/62, B66C 23/68, B66C 23/82

(54) **FAHRZEUGKRAN MIT EINEM BEWEGLICHEN ADAPTER ZWISCHEN HAUPTAUSLEGER UND HAUPTAUSLEGERVERLÄNGERUNG**
VEHICLE CRANE COMPRISING A MOVABLE ADAPTER BETWEEN THE MAIN BOOM AND THE MAIN BOOM EXTENSION
GRUE DE VÉHICULE COMPRENANT UN ADAPTATEUR MOBILE AGENCÉ ENTRE UNE FLÈCHE PRINCIPALE ET UNE RALLONGE DE FLÈCHE PRINCIPALE

(30) Priorität: 27.06.2018 DE 102018115519
(43) Veröffentlichungstag der Anmeldung: 24.03.2021
(73) Patentinhaber: Tadano Demag GmbH, 66482 Zweibrücken (DE)
(72) Erfinder: URBAN, Christian Moritz, 66482 Zweibrücken (DE)
(74) Vertreter: Moser Götze & Partner Patentanwälte mbB
(86) Internationale Anmeldenummer: PCT/EP2019/066130
(87) Internationale Veröffentlichungsnummer: WO 2020/002066

(56) Entgegenhaltungen:
- EP-A1- 0 536 060
- EP-A1- 0 728 695
- DE-A1-102015 001 619
- DE-A1-102016 009 038
- GB-A- 1 470 488

## Beschreibung

Die Erfindung betrifft einen Fahrzeugkran, insbesondere Mobilkran oder Raupenkran, mit einem Hauptausleger, einer Hauptauslegerverlängerung und einem zwischen dem Hauptausleger und der Hauptauslegerverlängerung angeordneten Adapter mit einer ersten Anschlussebene und einer zweiten Anschlussebene, wobei der Adapter derart beweglich ausgebildet ist, dass die erste Anschlussebene relativ zu der zweiten Anschlussebene bewegbar ist.

Die europäische Offenlegungsschrift EP 0 728 695 A1 offenbart einen Fahrzeugkran gemäß dem Oberbegriff des Anspruchs 1 mit einem teleskopierbaren Hauptausleger und einer teleskopierbaren Hauptauslegerverlängerung, die über einen Adapter miteinander verbunden sind. Der Adapter ist als Doppelschwinge ausgebildet, um die Hauptauslegerverlängerung aus einer Ruhestellung, in der eine Längsrichtung des Hauptauslegers zu einer Längsrichtung der Hauptauslegerverlängerung parallel und nebeneinander verläuft, in eine Betriebsstellung zu verschieben, in der die Längsrichtung des Hauptauslegers in Verlängerung der Längsrichtung der Hauptauslegerverlängerung verläuft. Hierfür weist der Adapter ein Hauptauslegerverlängerungs-Anschlusselement und ein Hauptausleger-Anschlusselement auf, die in der Betriebsstellung und auch der Ruhestellung parallel zueinander verlaufen.

Aus dem deutschen Gebrauchsmuster DE 201 07 984 U1 ist ein weiterer Fahrzeugkran mit einem teleskopierbaren Hauptausleger und einer Hauptauslegerverlängerung bekannt. Die Hauptauslegerverlängerung ist über einen Adapter an einem Kopf des Hauptauslegers befestigt. Der biegesteife Adapter ist an seinem unteren Ende und somit einer ersten Anschlussebene fest an dem Kopf des Hauptauslegers angeordnet und an seinem oberen Ende ist die Hauptauslegerverlängerung und somit einer zweiten Anschlussebene um eine horizontale Wippachse wippbar gelagert. Im Bereich des unteren Endes der Hauptauslegerverlängerung und im Bereich des Adapters sind insgesamt vier Wippstützen angeordnet, die jeweils paarweise in Längsrichtung der Hauptauslegerverlängerung gesehen v-förmig nach hinten ragen und an deren Enden Seile oder Abspannstangen angeordnet sind. In Bezug auf derartige Fahrzeugkrane mit einer wippbaren Hauptauslegerverlängerung ist es allgemein bekannt, die Wippachse entweder vorne am Rand des Adapters oder zentral an dem Adapter anzuordnen.

Die deutsche Offenlegungsschrift DE 10 2016 009 038 A1 offenbart einen vergleichbaren Fahrzeugkran mit einem teleskopierbaren Hauptausleger und einer Hauptauslegerverlängerung. Dort ist der Adapter jedoch nicht biegesteif ausgebildet. Der Adapter ist nur einerseits starr am Auslegerkopf befestigt aber andererseits ist für die Befestigung der Hauptauslegerverlängerung ein um eine Wippachse schwenkbarer Befestigungsrahmen vorgesehen. Für eine Wippbewegung der Hauptauslegerverlängerung ist dieser Befestigungsrahmen an dem seiner Wippachse gegenüberliegenden Ende über ein Verstellzylinder verschwenkbar, wodurch ein Wippen der Hauptauslegerverlängerung erreicht werden kann. Der Verstellzylinder stützt sich am Adapter außerhalb als Befestigungsrahmen ab.

Ein weiterer Adapter für einen Mobilkran mit einen Teleskopausleger zum Wippen einer Hauptauslegerverlängerung ist auch aus der chinesischen Offenlegungsschrift CN 101 898 728 A bekannt. Der dort verwendete Adapter weist anstatt des Verstellzylinders, eine stufenweise über Bolzen in der Länge veränderbare Verbindungsstange auf.

Auch ist es allgemein bekannt, eine starre Hauptauslegerverlängerung direkt oder über einen biegesteifen Adapter an einem Hauptausleger in einer festen Winkelstellung zwischen Hauptausleger und Hauptauslegerverlängerung anzubolzen. Die Hauptauslegerverlängerung kann in einer Variante auch in anderen festen Winkelstellungen an dem Hauptausleger beziehungsweise dem Adapter befestigt werden. Hierzu ist die Hauptauslegerverlängerung gegenüber dem Hauptausleger beziehungsweise dem Adapter über zwei Bolzenverbindungen schwenkbar. Diese Schwenkbewegung und die anschließende Festlegung in der anderen Winkelstellung kann über Hydraulikzylinder oder andere Hilfsantriebe verbunden mit Laschen erfolgen. Bei dieser Variante erfolgt der Lastabtrag, insbesondere der der Querkraft, nur über die beiden Bolzenverbindungen, die die quer zu einer Systemachse wirkenden Kräfte aufnehmen. Auch die Torsionsmomente werden nur auf zwei Bolzenverbindungen verteilt, weil die Hydraulikzylinder beziehungsweise Laschen gelenkig angeschlossen sind.

Der Erfindung liegt die Aufgabe zugrunde, einen Fahrzeugkran mit einem Adapter zwischen Hauptausleger und Hauptauslegerverlängerung bereit zu stellen, dessen Tragfähigkeit verbessert und dessen Rüsten vereinfacht ist.

Diese Aufgabe wird durch einen Fahrzeugkran mit den Merkmalen des Anspruchs 1 gelöst. In den abhängigen Ansprüchen 2 bis 13 sind vorteilhafte Ausgestaltungen der Erfindung angegeben.

Es wird eine Verbesserung der Tragfähigkeit sowie eine Vereinfachung des Rüstens eines Fahrzeugkrans, insbesondere Mobilkran oder Raupenkran, mit einem Hauptausleger, einer Hauptauslegerverlängerung und einem zwischen dem Hauptausleger und der Hauptauslegerverlängerung angeordneten Adapter mit einer ersten Anschlussebene und einer zweiten Anschlussebene, wobei der Adapter als Doppelschwinge ausgebildet ist, dadurch erreicht, dass die erste Anschlussebene relativ zu der zweiten Anschlussebene seitlich verschiebbar und abwinkelbar ist. Vorteilhafterweise wird hierdurch eine kontrollierte Beweglichkeit im Bereich des Adapters ermöglicht. Hierdurch kann die Krafteinleitung von der Hauptauslegerverlängerung in den Hauptausleger optimiert werden, die mit einer Erhöhung der Tragfähigkeit einhergeht. Außerdem kann eine Wippbewegung der Hauptauslegerverlängerung relativ zum Hauptausleger passiv im Zuge des Rüstens oder aktiv im Betrieb des Fahrzeugkrans unter Last realisiert werden. Durch die erreichte Optimierung kann eine Verwendung von zusätzlichem und/oder höherwertigem Material für den Adapter, um die Verformung des Adapters passiv zu reduzieren, vermieden werden. Zusätzliches und/oder höherwertiges Material oder deutlich stärkere Hydraulikzylinder bedeuteten nachteiliger Weise auch immer eine Erhöhung der Kosten, die hier auch vermieden wird. Da nun der Ort des Anlenkpunktes beziehungsweise der Ort der Wippachse für die wippbare Hauptauslegerverlängerung relativ zu dem Hauptausleger bewegbar ist, kann einerseits ein vereinfachtes Rüsten in einer Stellung des Anlenkpunktes "vorne" erfolgen und nach einer Bewegung beziehungsweise Verstellung des Adapters in einer Stellung des Anlenkpunktes "mittig" die Statik und somit die Tragfähigkeit verbessert werden.

Der Ort des Anlenkpunktes "vorne" bedeutet, dass der Anlenkpunkt beziehungsweise die Wippachse in der zweiten Anschlussebene an den Rand des Adapters, der dem Boden zugewandt ist beziehungsweise einem Gegengewicht des Fahrzeugkrans abgewandt ist, das heißt in Richtung der Hauptauslegerverlängerung aus der Mitte versetzt ist. In der Stellung des Adapters mit Anlenkpunkte "vorne" wird ein einfaches Rüsten der Hauptauslegerverlängerung ermöglicht. Für eine bessere statische Position sind auch Hauptausleger mit einem Anlenkpunkt mittig am Hauptauslegerkopf, also mit Abstand zur seitlichen Außenkante bekannt. Dabei sind die Anlenkpunkte beziehungsweise die Bauteile der Anlenkpunkte je nach Anstellwinkel der Zusatzeinrichtung unterschiedlich großen Belastungen ausgesetzt. Mit der neuen Möglichkeit den Anlenkpunkt zu verstellen, kann über die Stellung Anlenkpunkt "Mitte" eine optimale Lasteinleitung von der wippbaren Hauptauslegerverlängerung in den Hauptausleger erreicht werden. Hierdurch kann dann der Hauptausleger entsprechend leichter ausgelegt werden oder erreicht höhere Traglasten. Durch die Begrenzung der Achslasten bei Fahrzeugkranen auf 12 t für den Straßenbetrieb ist insbesondere bei Fahrzeugkranen das Gewicht und somit auch das Gewicht des Hauptauslegers ein wichtiges Kriterium.

Grundsätzlich ist es nun mit dem erfindungsgemäßen beweglichen Adapter möglich, eine wippbare Hauptauslegerverlängerung über eine übliche Abspannung wie dem Wippseil abzuwippen und anstatt der sonst üblichen Wippachse den beweglichen Adapter einzusetzen.

In einer vorteilhaften Ausgestaltung ist vorgesehen, dass der Adapter mit seiner ersten Anschlussebene mittelbar an einem Hauptauslegerkopf des Hauptauslegers befestigt ist und mit seiner zweiten Anschlussebene mittelbar an einem Fußstück der Hauptauslegerverlängerung befestigt ist. In dieser Ausgestaltung können somit zusätzliche Zwischenstücke, vorzugsweise als Gittermastelemente, zwischen der ersten Anschlussebene und dem Hauptauslegerkopf und/oder der zweiten Anschlussebene und dem Fußstück der Hauptauslegerverlängerung vorgesehen werden, die beispielsweise als auch als Adapter und/oder Verlängerung dienen können. Somit kann ein vorhandener Adapter in einer anderen Baugröße auch im erfindungsgemäßen Sinne zwischen Hauptausleger und Hauptauslegerverlängerung verwendet werden.

In einer bevorzugten Ausgestaltung ist vorgesehen, dass der Adapter mit seiner ersten Anschlussebene unmittelbar an einem Hauptauslegerkopf des Hauptauslegers befestigt ist und/oder, bevorzugt und, mit seiner zweiten Anschlussebene unmittelbar an einem Fußstück der Hauptauslegerverlängerung befestigt ist. Vorteilhafterweise wird hierdurch Kraftübertragung und Beweglichkeit im Bereich des Adapters, der nahe des Hauptauslegerkopfs und/oder des Fußstücks angeordnet ist, optimiert.

In einer vorteilhaften Ausgestaltung der Erfindung ist der Adapter als Doppelschwinge ausgestaltet. Die Ausgestaltung als Doppelschwinge ermöglicht insbesondere eine definierte Beweglichkeit des Adapters und der Adapter kombiniert eine Beweglichkeit mit einer hohen statischen Stabilität.

In vorteilhafter Weise ist vorgesehen, dass der Adapter quer und seitlich zu einer Längsrichtung des Hauptauslegers gesehen aus einem Gestellelement, einem Schwingenelement, einem Koppelelement und einem Kurbelelement besteht, die über parallel zueinander verlaufende erste, zweite, dritte und vierte Gelenkachsen umlaufend verbunden sind und zwischen zwei diagonal gegenüberliegenden Gelenkachsen ein längenverstellbares Diagonalelement angeordnet ist, mit dem der Adapter festgelegt ist.

Es ist von Vorteil, wenn die erste und vierte Gelenkachse in der ersten Anschlussebene liegen und die zweite und dritte Gelenkachse in der zweiten Anschlussebene liegen.

Das Diagonalelement kann verschieden ausgestaltet sein. Besonders bevorzugt ist das Diagonalelement eine, insbesondere stufenlos verstellbare, Kolben-Zylinder-Einheit.

Alternativ ist das Diagonalelement eine in verschiedene Längen feststellbare Schiebelasche. Hierdurch können bevorzugt eine 0°-Stellung, eine 20°-Stellung oder eine 40°-Stellung der Hauptauslegerverlängerung zu dem Hauptausleger eingestellt werden. Je nach Ausführung kann der Adapter mit Schiebelasche als Diagonale jeden weiteren voreingestellten Winkel zwischen Hauptausleger und Hauptauslegerverlängerung realisieren.

In einer alternativen Ausführungsform ist das Diagonalelement ein, insbesondere zu einem Stellungswechsel austauschbarer, Gurt mit vorgewählter Länge. Vorteilhaft entspricht die vorgewählte Länge des Gurtes einer 0°-Stellung, einer 20°-Stellung oder einer 40°-Stellung der Hauptauslegerverlängerung zu dem Hauptausleger.

Eine weitere alternative Ausführungsform sieht vor, dass das Diagonalelement mittels Zahnschiene und Zahnradantrieb, vorzugsweise stufenlos, verstellbar ist.

In einer weiteren bevorzugten Ausgestaltung der Erfindung sind das Gestellelement, das Schwingenelement, das Koppelelement und das Kurbelelement unterschiedlich lang. Die gleiche Länge von Kurbelelement und Schwingenelement wird bevorzugt, wenn man beispielsweise eine reine Verschiebung, aber keine große Verdrehung der Hauptauslegerverlängerung vorsehen möchte.

Grundsätzlich ist es auch denkbar, mehrere Adapter hintereinander, aneinander und/oder gedreht anzuordnen, um die Beweglichkeit an sich zu erhöhen oder eine Beweglichkeit in mehreren Ebenen zu erreichen.

Die steife Ausführung des beweglichen Adapters erlaubt es, vorteilhafterweise den Adapter unter Last bewegbar auszugestalten. Hierbei ist die Positionierung des verstellbaren Diagonalelements in der Diagonalen des Adapters besonders vorteilhaft, da bei aktivem Verfahren des Diagonalelements unter Last die Hauptkräfte durch das Kurbelelement und das Schwingelelement geleitet werden und das Diagonalelement, insbesondere die Kolben-Zylinder-Einheit, nur die Kräfte quer zur Systemachse abtragen muss.

Auch ist es denkbar, über eine Bewegung des Adapters aktiv eine äußere und an dem Hauptausleger und/oder der Hauptauslegerverlängerung angreifende Abspannung vorzuspannen.

Nachfolgend wird die Erfindung anhand von Ausführungsbeispielen näher erläutert. Es zeigen:
Figur 1 eine schematische Seitenansicht eines Fahrzeugkrans mit einem Hauptausleger und einer starren Hauptauslegerverlängerung,
Figuren 2a bis 2c eine Detailansicht des Fahrzeugkrans gemäß Figur 1 aus dem Bereich eines Adapters zwischen dem Hauptausleger und der Hauptauslegerverlängerung in verschiedenen Stellungen,
Figur 3 eine schematische Seitenansicht eines Fahrzeugkrans mit einem Hauptausleger und einer wippbaren Hauptauslegerverlängerung,
Figuren 4a bis 4c eine Detailansicht des Fahrzeugkrans gemäß Figur 3 aus dem Bereich eines Adapters zwischen dem Hauptausleger und der Hauptauslegerverlängerung in verschiedenen Stellungen.

Die Figur 1 ist eine schematische und seitliche Darstellung eines Fahrzeugkrans 1, insbesondere eines auf öffentlichen Straßen verfahrbaren Mobilkrans, der im Wesentlichen aus einem Unterwagen 2 und einen Oberwagen 3 besteht. Der Unterwagen 2 weist eine Fahrerkabine 4 und vier Fahrzeugachsen 5 mit je zwei straßentauglichen, gummibereiften Rädern 6 auf. Der Unterwagen 2 kann selbstverständlich auch mit mehr oder weniger als vier Fahrzeugachsen 5 ausgerüstet sein. Auch trägt der Unterwagen 2 den Oberwagen 3, welcher bezogen auf den Unterwagen 2 mittels eines Drehlagers 7 um eine im Wesentlichen vertikal ausgerichtete Drehachse D schwenkbar ist. Der Oberwagen 3 und der Unterwagen 2 können selbstverständlich auch starr aufeinander montiert sein. Am Oberwagen 3 ist ein über einen nicht dargestellten Wippzylinder wippbarer Hauptausleger 8 gelagert, welcher für eine Straßenfahrt vollständig eingefahren und auf dem Unterwagen 2 abgelegt werden kann. In der gezeigten Ausführungsform ist der Hauptausleger 8 als Teleskopausleger ausgestaltet. Es ist selbstverständlich möglich, dass der Hauptausleger 8 auch als Gittermastträger und/oder der Fahrzeugkran 1 als Raupenkran ausgestaltet sein kann. Der als Teleskopausleger ausgestaltete Hauptausleger 8 besteht aus einem Auslegergrundkasten 10 und mehreren aus- und einfahrbaren, ineinander angeordneten Teleskopschüssen 10a bis 10d. Der innerste und somit bezogen auf dessen Durchmesser kleinste Teleskopschuss 10d trägt an seinem oberen beziehungsweise äußeren Ende einen Hauptauslegerkopf 11. An den Hauptauslegerkopf 11 ist ein beweglicher Adapter 12 in einer ersten Anschlussebene I über vier nicht dargestellte Bolzen oder Kopfachsen befestigt. Der Adapter 12 ist als quaderförmiges Gittermastelement ausgebildet. An dem dem Hauptauslegerkopf 11 gegenüberliegenden Ende des Adapters 12 ist in einer zweiten Anschlussebene II über vier weitere nicht dargestellte Bolzen eine sogenannte starre Hauptauslegerverlängerung 16 angeschlossen, die in üblicher Weise nur in einer Ausrichtung zu dem Hauptausleger 8 über den Adapter 12 ausgerichtet ist.

Der erfindungsgemäße Adapter 12 ist derart begrenzt beweglich und arretierbar ausgebildet, dass die Hauptauslegerverlängerung 16 mit ihrer Längsrichtung v in einer vorgewählten Ausrichtung zu der Längsrichtung h des Hauptauslegers 8 an den Adapter 12 angeschlossen werden kann beziehungsweise der Adapter 12 mit angeschlossener Hauptauslegerverlängerung 16 entsprechend ausgerichtet werden kann. In der Figur 1 ist die Hauptauslegerverlängerung 16 um einen Winkel b von etwa 20° zu dem Hauptausleger 8 geneigt.

In einer bevorzugten Ausgestaltung umfasst der Hauptausleger 8 außerdem eine am Kopf des Auslegergrundkastens 10 angeordnete und rechtwinklig nach hinten weisende erste Abspannstütze 18, über die ein erstes Abspannseil 18a vom Fuß des Grundkastens 10 aus über die Abspannstütze 18 bis zum Hauptauslegerkopf 11 verläuft.

Üblicherweise ist die Hauptauslegerverlängerung 16 geteilt in einen als Gittermast ausgebildeten Grundausleger, der in üblicher Weise eine Fachwerk-Rohrkonstruktion ist, und einer sich hieran anschließenden Spitze 16b, die als Kastenausleger oder Fachwerk-Rohrkonstruktion ausgebildet ist. Derartige Hauptauslegerverlängerungen 16 sind grundsätzlich als Baukastensysteme aus einzelnen Hauptelementen aufgebaut und können je nach Erfordernis an deren Länge beziehungsweise Tragkraft zusammengestellt werden. Die einzelnen Hauptelemente weisen transportfähige Abmessungen auf und werden in den meisten Fällen nicht mit dem Fahrzeugkran 1 mitgeführt, sondern werden separat transportiert. Wenn es die Achslasten des Fahrzeugkrans 1 und die Baugröße der Hauptauslegerverlängerung 16 zulassen, kann bei Bedarf die Hauptauslegerverlängerung 16 mitgeführt werden.

In den Figuren 2a, 2b und 2c ist eine Detailansicht des Adapters 12 des Fahrzeugkrans 1 gemäß Figur 1 in drei verschiedenen Stellungen gezeigt. Der in Form eines Pyramidenstumpfes oder Trapezprismas und vorzugsweise als Gittermastelement ausgebildete Adapter 12 besteht von der Seite aus gesehen je Seite in Anlehnung an die üblicher Weise für ein Gelenkviereck verwendeten Bezeichnungen aus einem rechts angeordneten Kurbelelement 13a, einem links angeordneten Schwingenelement 13b, einem unten angeordneten Gestellelement 13c und einem oben angeordneten Koppelelement 13d, welche in Form eines Gelenkvierecks nach Art einer Doppelschwinge miteinander über drehbare Gelenke A, B, C und D verbunden sind. Räumlich gesehen sind die beiden gegenüberliegenden Kurbelelemente 13a, von denen die Figuren 2a bis 2c nur das vordere zeigen, über nicht dargestellte obere und untere Querträger zu einem hinteren Rahmen verbunden. Gleiches gilt für die beiden Schwingenelemente 13b, die über ebenfalls nicht dargestellte Querträger zu einem vorderen Rahmen verbunden sind. Der vordere Rahmen und der hintere Rahmen werden dann über die beiden Gestellelemente 13c und die beiden Koppelelemente 13d zu dem Adapter 12 verbunden.

Die geometrischen Verhältnisse, insbesondere die Längen des Kurbelelements 13a, des Schwingenelements 13b, des Gestellelements 13c und des Koppelelements 13d zueinander sind derart gewählt, dass in einer 0°-Stellung beziehungsweise Grundstellung der Hauptauslegerverlängerung 16 zu dem Hauptausleger 8, eine erste Anschlussebene I parallel zu einer zweiten Anschlussebene II verläuft. In der ersten Anschlussebene I liegen die zwei ersten Gelenkachsen A, die zwei vierten Gelenkachsen D und auch die beiden Gestellelemente 13c mit ihrer Längserstreckung. In der zweiten Anschlussebene II liegen die zwei zweiten Gelenkachsen B, die zwei dritten Gelenkachsen C und auch die beiden Koppelelemente 13d mit ihrer Längserstreckung. Aus der zugehörigen Figur 2a ist ersichtlich, dass durch die zueinander parallelen Anschlussebenen I und II und die voneinander verschiedenen Längen des Kurbelelements 13a und des Schwingenelements 13b, die Längserstreckung v der Hauptauslegerverlängerung 16 parallel zu der Längserstreckung h des Hauptauslegers 8 verlaufen und hierbei nicht miteinander fluchten, sondern seitlich zueinander versetzt - in einer Seitenansicht auf den Hauptausleger 8 gesehen, sind. Das Schwingenelement 13a und das Koppelelement 13d sind hierbei insbesondere ungleich lang und in einem spitzen Winkel zueinander angeordnet. Gegenüber einem herkömmlichen Gelenkviereck sind das Kurbelelement 13a und auch das Schwingelement 13b nicht umlaufend angeordnet, sondern verschwenken nur um die zugehörigen Gelenkachsen A und D, um die gewünschte Verlagerung der Anschlussebene II zu der Anschlussebene I zu bewirken.

Um die Beweglichkeit des Adapters 12 zu begrenzen beziehungsweise die Ausrichtung der Anschlussebene II zu der Anschlussebene I festzulegen, ist mindestens ein Diagonalelement 14 vorgesehen, welches in einer Diagonalen des durch die Elemente 13a bis 13d gebildeten Gelenkvierecks angeordnet ist. Hierfür greift das Diagonalelement 14 einerseits gelenkig im Bereich der Gelenkachse A an einer Lasche des Schwingelements 13b und andererseits gelenkig im Bereich der Gelenkachse C an einer Lasche des Kurbelelements 13a an. Im vorliegenden Ausführungsbeispiel sind ein vorderes und ein hinteres Diagonalelement 14 jeweils in dem vorderen und dem hinteren Gelenkviereck des Adapters 12 vorgesehen. Grundsätzlich ist auch die Verwendung nur eines Diagonalelements 14 möglich, das dann vorzugsweise zentral in dem Adapter 12 angeordnet ist. Auch ist es möglich, das Diagonalelement 14 um ca. 90 Grad zu drehen und somit einerseits gelenkig im Bereich der Gelenkachse D an einer Lasche des Kurbelelements 13a und andererseits gelenkig im Bereich der Gelenkachse D an einer Lasche des Schwingelementes 13b anzuschließen.

Das Diagonalelement 14 ist bevorzugt als in verschiedenen Längen über Bolzen feststellbare Schiebelasche ausgebildet. Auch ist eine Ausbildung als ein Satz von Stäben mit jeweils einer festen Länge denkbar. Es ist ebenso vorteilhaft möglich, das Diagonalelement 14 als hydraulisch angetriebene Kolben-Zylinder-Einheit auszubilden, die in den gewünschten Längen dann hydraulisch über entsprechende Ventile verriegelt wird. Auch kann das Diagonalelement 14 mittels einer Zahnschiene und eines hiermit kämmenden Zahnradantriebs in seiner Länge verstellbar und festlegbar ausgebildet sein. Das Diagonalelement 14 bewirkt zusätzlich auch eine Aussteifung des Adapters 12.

In den Figuren 2a bis 2c ist ein Gitterstück aus dem Fußbereich der Hauptauslegerverlängerung 16 schematisch dargestellt, das über nicht dargestellte Laschen und entsprechende Bolzen mit dem Adapter 12, insbesondere mit dem Koppelelement 13d, verbunden ist. Hierdurch ist dann die Längsrichtung v der Hauptauslegerverlängerung 16 rechtwinklig zu dem Koppelelement 13d ausgerichtet. Das schematisch als Rechteck dargestellte Gitterstück der Hauptauslegerverlängerung 16 ist in üblicher Weise Bestandteil der gittermastartigen Ausbildung der Hauptauslegerverlängerung 16.

Die Figur 2a zeigt den Adapter 12 in einer Grundstellung, welche in Bezug auf die parallele Ausrichtung der Längsrichtung h des Hauptauslegers 8 zu der Längsrichtung v der Hauptauslegerverlängerung 16 einer 0°-Stellung der Hauptauslegerverlängerung 16 entspricht. Hierbei weist das Diagonalelement 14 seine kürzeste Länge auf. Auch zeigt die Figur 2a, dass die mittige Längsrichtung v der Hauptauslegerverlängerung 16 seitlich nach links versetzt zu der mittigen Längsrichtung h des Hauptauslegers 8 angeordnet ist und hierbei eine mittige Längsrichtung v der Hauptauslegerverlängerung 16 etwa in Verlängerung einer Oberseite des Hauptauslegers 8 liegt. Der Adapter 12 an sich ist hierbei insbesondere in Bezug auf sein Kurbelelement 13a und sein Schwingelement 13b nach links geneigt. Um die Hauptauslegerverlängerung 16 neben der 0°-Stellung auch in anderen Ausrichtungen an dem Hauptausleger 6 befestigen zu können, kann der Adapter 12 wie vorbeschrieben seitlich verschwenkt werden. Hierdurch verlagert sich die zweite Anschlussebene II seitlich zu der ersten Anschlussebene I und verkippt hierbei ausgehend von der parallelen Grundstellung in beliebige Winkel vorzugsweise in die übliche 20°-Stellung oder 40°-Stellung. Gleiches gilt hierbei dann für die Ausrichtung der Längsrichtung v der Hauptauslegerverlängerung 16 zu der Längsrichtung h des Hauptauslegers 8. Nach Art der Doppelschwinge verschieben sich dabei die Gelenkpunkte B und C sowie das Kurbelelement 13a, das Schwingelement 13b und das Koppelelement 13d. Die Gelenkpunkte A und D sowie das Gestellelement 13c ändern ihre Position an dem Hauptausleger 6 beziehungsweise dem Hauptauslegerkopf 11 nicht.

In der Figur 2b ist der Adapter 12 in einer 20°-Stellung der Hauptauslegerverlängerung 16 gezeigt. Hierbei weist das Diagonalelement 14 eine längere Länge als bei der 0°-Stellung auf. Auch zeigt die Figur 2b, dass die mittige Längsrichtung v der Hauptauslegerverlängerung 16 im Fußstück 16a etwa in Verlängerung der mittigen Längsrichtung h des Hauptauslegers 8 angeordnet ist. Der Adapter 12 an sich ist hierbei insbesondere in Bezug auf sein Kurbelelement 13a und sein Schwingelement 13b nahezu aufrecht, wenn auch jeweils nach links oder rechts geneigt angeordnet.

Die Figur 2c zeigt den Adapter 12 in einer 40°-Stellung der Hauptauslegerverlängerung 16. Hierbei weist das Diagonalelement 14 seine längste Länge auf. Auch zeigt die Figur 2c, dass die mittige Längsrichtung v der Hauptauslegerverlängerung 16 nach rechts seitlich versetzt zu der mittigen Längsrichtung h des Hauptauslegers 8 angeordnet ist und hierbei eine mittige Längsrichtung v der Hauptauslegerverlängerung 16 am Fußstück 16a etwa in Verlängerung einer Unterseite des Hauptauslegers 8 liegt. Der Adapter 12 an sich ist hierbei insbesondere in Bezug auf sein Kurbelelement 13a und sein Schwingelement 13b nach rechts geneigt.

Durch die Platzierung des Adapters 12 zwischen Hauptausleger 8 und Hauptauslegerverlängerung 16 ist es möglich, die Hauptauslegerverlängerung 16 relativ zum Hauptausleger 8 durch Einsatz verschieden langer Diagonalelemente 14 abzuwinkeln.

Die Figur 3 zeigt eine schematische Seitenansicht des Fahrzeugkrans 1 mit einem Hauptausleger 8 gemäß Figur 1, an den anstatt einer starren Hauptauslegerverlängerung 16 eine wippbare Hauptauslegerverlängerung 16 angeordnet ist. In Bezug auf die übereinstimmenden Teile des Fahrzeugkrans 1 wird daher auf die vorstehende Beschreibung zu Figur 1 verwiesen. Nachfolgend werden nur die Unterschiede erörtert.

Um die Wippbarkeit der Hauptauslegerverlängerung 16 zu erreichen, ist in üblicher Weise das gittermastartige Fußstück 16a nach Art einer flachen Spitze keilförmig ausgebildet mit einer in Richtung des Hauptauslegers 8 gerichteten Spitze. Im Bereich der Spitze verläuft die Wippachse w über die gesamte Breite des Fußstücks 16a, die aus einer oder mehreren Bolzenverbindungen gebildet ist. Hierbei ist die Wippachse w quer zur Längsrichtung h der Hauptauslegerverlängerung 16 und weitestgehend horizontal ausgerichtet. Auch ist ersichtlich, dass die Wippachse w bezogen auf die Vorder- und Hinterseite des Adapters 12 in etwa in der Mitte angeordnet ist.

Zusätzlich zu der bereits in Figur 1 beschriebenen Abspannung des Hauptauslegers 8 mit der ersten Abspannstütze 18 umfasst die Ausführungsform gemäß Figur 3 eine zweite Abspannung der Hauptauslegerverlängerung 16. Hierzu sind eine zweite Abspannstütze 19a und eine dritte Abspannstütze 19b im Bereich der Wippachse w angeschlossen. Ein Abspannseil 19c wird ausgehend vom Oberwagen 3 bis zur Abspannstütze 19b und Abspannstangen bis zu einem Punkt in etwa mittig an der Hauptauslegerverlängerung 16 geführt. Über dieses Abspannseil 19c wird die Hauptauslegerverlängerung 16 aktiv auch unter Last gewippt.

In den Figuren 4a, 4b und 4c ist eine Detailansicht des Adapters 12 des Fahrzeugkrans 1 gemäß Figur 3 in drei verschiedenen Stellungen gezeigt, wobei der Adapter 12 als Diagonalelement 14 eine hydraulische Kolben-/Zylindereinheit anstatt des Diagonalelements 14 mit fester beziehungsweise festgesetzter Länge aufweist. In Bezug auf die übereinstimmenden Teile des Adapters 12 wird daher auf die vorstehende Beschreibung zu den Figuren 2a, 2b und 2c verwiesen. Nachfolgend werden nur die Unterschiede erörtert. Außerdem sind die zweiten und dritten Abspannstützen 19a, 19b aus Gründen der Übersicht in den Figuren 4a bis 4c nicht abgebildet.

Des Weiteren ist aus den Figuren 4a, 4b und 4c ersichtlich, dass entgegen der in der Figur 3 gezeigten Ausführung die Wippachse w nicht in der Mitte zwischen den zweiten Gelenkachsen B und den dritten Gelenkachsen C sondern im Bereich der vorderen dritten Gelenkachse C bevorzugt sogar leicht nach vorne über die dritten Gelenkachse C und somit den Rand des Adapters 12 und des darunter sich anschließenden Hauptauslegerkopfs 11 hinausragend angeordnet ist. Die Anordnung der Wippachse w erlaubt einen Rüstvorgang der Hauptauslegerverlängerung 16, bei dem die Hauptauslegerverlängerung 16 an dem aufgerichteten Hauptausleger 8 senkrecht nach unten hängt. Diese Stellung der Hauptauslegerverlängerung 16 ist in der Figur 4c angedeutet.

Wie zuvor aufgeführt, weist der Adapter 12 gemäß den Figuren 4a bis 4c ein als Kolben-Zylinder-Einheit ausgebildetes Diagonalelement 14 auf, um ein stufenloses Wippen der Hauptauslegerverlängerung 16 um die Wippachse w im aktiven Betrieb zu erlauben. Wie bei den Figuren 2a bis 2c ist der Adapter 12 in den Figuren 4a bis 4c in einer 0°-Stellung, einer 20°-Stellung und einer 40°-Stellung dargestellt. Entsprechend ist das Diagonalelement 14 unterschiedlich weit ausgefahren. In der Figur 4b wurde das Diagonalelement 14 ein Stück ausgefahren und befindet sich nicht mehr in der nahezu gänzlich ausgefahrenen Position, wie sie in Figur 4c dargestellt ist.

Die in Figur 4c gezeigte Darstellung entspricht der 40°-Stellung von Hauptausleger 8, Adapter 12 und Hauptauslegerverlängerung 16. Das Diagonalelement 14 ist hierfür ein weiteres Stück eingefahren.

Die vorliegende Erfindung ist vorstehend im Zusammenhang mit einem Mobilkran mit einem teleskopierbaren Hauptausleger 8 und einer gittermastartigen Hauptauslegerverlängerung 16 beschrieben worden. Da der Kern der Erfindung die verschwenkbare Ausgestaltung des Adapters 12 betrifft, ist die Idee auch auf andere Ausgestaltungen und Kombinationen von Hauptausleger 8 und Hauptauslegerverlängerung 16 sowie diese auf andere Fahrzeugkrane 1 wie beispielsweise einen Raupenkran übertragbar.

In den vorstehenden Ausführungsbeispielen sind das Gestellelement 13c, das Schwingenelement 13b, das Koppelelement 13d und das Kurbelelement 13a jeweils als unterschiedlich lang beschrieben. In der Seitenansicht gesehen ist auch eine parallelogrammartige Ausbildung des Adapters 12 denkbar, bei dem zumindest das Kurbelelement 13a und das Schwingelement 13b eine gleiche Länge aufweisen. Über diesen Adapter 12 kann dann die Hauptauslegerverlängerung 16 seitlich und ohne Wippen zu dem Hauptausleger 8 verschoben werden. Diese Ausführung könnte im Zusammenhang mit einer wippbaren Hauptauslegerverlängerung 16 sinnvoll sein.

In Bezug auf den Adapter 12 ist anzumerken, dass dessen Funktion auch erhalten bleibt, wenn das unten angeordnete Gestellelement 13c durch den Hauptauslegerkopf 11 ersetzt wird. Des Weiteren bleibt dessen Funktion erhalten, wenn das Koppelelement 13d durch andere Bauteile, wie beispielsweise einem weiteren Adapterstück oder dem Fußstück 16a ersetzt wird.

### Bezugszeichenliste

- 1: Fahrzeugkran
- 2: Unterwagen
- 3: Oberwagen
- 4: Fahrerkabine
- 5: Fahrzeugachsen
- 6: Reifen
- 7: Drehlager
- 8: Hauptausleger
- 10: Auslegergrundkasten
- 10a: erster Teleskopschuss
- 10b: zweiter Teleskopschuss
- 10c: dritter Teleskopschuss
- 10d: vierter Teleskopschuss
- 11: Hauptauslegerkopf
- 12: Adapter
- 13a: Kurbelelement
- 13b: Schwingelement
- 13c: Gestellelement
- 13d: Koppelelement
- 14: Diagonalelement
- 15: Fußanlenkadapter
- 16: Hauptauslegerverlängerung
- 16a: Fußstück
- 16b: Spitze
- 17: Boden
- 18: erste Abspannstütze
- 18a: Abspannseil
- 19a: zweite Abspannstütze
- 19b: dritte Abspannstütze
- 19c: Abspannseil

- A: erste Gelenkachse
- B: zweite Gelenkachse
- C: dritte Gelenkachse
- D: vierte Gelenkachse
- b: Winkel
- h: Längsrichtung des Hauptauslegers
- L: Längsachse
- v: Längsrichtung der Hauptauslegerverlängerung
- w: Wippachse

- I: erste Anschlussebene
- II: zweite Anschlussebene

## Patentansprüche

1. Fahrzeugkran (1), insbesondere Mobilkran oder Raupenkran, mit einem Hauptausleger (8), einer Hauptauslegerverlängerung (16) und einem zwischen dem Hauptausleger (8) und der Hauptauslegerverlängerung (16) angeordneten Adapter (12) mit einer ersten Anschlussebene (I) und einer zweiten Anschlussebene (II), wobei der Adapter (12) als Doppelschwinge ausgebildet ist, wobei die erste Anschlussebene (I) relativ zu der zweiten Anschlussebene (II) seitlich verschiebbar angeordnet ist, **dadurch gekennzeichnet, dass** die erste Anschlussebene (I) relativ zu der zweiten Anschlussebene (II) abwinkelbar angeordnet ist.

2. Fahrzeugkran (1) nach Anspruch 1, **dadurch gekennzeichnet, dass** der Adapter (12) mit seiner ersten Anschlussebene (I) mittelbar an einem Hauptauslegerkopf (11) des Hauptauslegers (8) befestigt ist und mit seiner zweiten Anschlussebene (II) mittelbar an einem Fußstück (16a) der Hauptauslegerverlängerung (16) befestigt ist.

3. Fahrzeugkran (1) nach Anspruch 1 oder 2, **dadurch gekennzeichnet, dass** der Adapter (12) mit seiner ersten Anschlussebene (I) unmittelbar an einem Hauptauslegerkopf (11) des Hauptauslegers (8) befestigt ist und/oder mit seiner zweiten Anschlussebene (II) unmittelbar an einem Fußstück (16a) der Hauptauslegerverlängerung (16) befestigt ist.

4. Fahrzeugkran (1) nach einem der Ansprüche 1 bis 3, **dadurch gekennzeichnet, dass** der Adapter (12) quer und seitlich zu einer Längsrichtung (L) des Hauptauslegers (8) gesehen aus einem Gestellelement (13c), einem Schwingenelement (13b), einem Koppelelement (13d) und einem Kurbelelement (13a) besteht, die über parallel zueinander verlaufende erste, zweite, dritte und vierte Gelenkachsen (A, B, C, D) umlaufend verbunden sind und zwischen zwei diagonal gegenüber liegenden Gelenkachsen (A, C bzw. B, D) ein Diagonalelement (14) angeordnet ist, mit dem der Adapter (12) festgelegt ist.

5. Fahrzeugkran (1) nach einem der Ansprüche 1 bis 4, **dadurch gekennzeichnet, dass** die erste und vierte Gelenkachse (A, D) in der ersten Anschlussebene (I) liegen und die zweite und dritte Gelenkachse (B, C) in der zweiten Anschlussebene (II) liegen.

6. Fahrzeugkran (1) nach Anspruch 4 oder 5, **dadurch gekennzeichnet, dass** das Diagonalelement (14) eine, insbesondere stufenlos verstellbare, Kolben-Zylinder-Einheit ist.

7. Fahrzeugkran (1) nach Anspruch 4 oder 5, **dadurch gekennzeichnet, dass** das Diagonalelement (14) eine in verschiedene Längen feststellbare Schiebelasche ist.

8. Fahrzeugkran (1) nach Anspruch 4 oder 5, **dadurch gekennzeichnet, dass** das Diagonalelement (14) ein austauschbarer Gurt mit vorgewählter Länge ist.

9. Fahrzeugkran (1) nach Anspruch 4 oder 5, **dadurch gekennzeichnet, dass** das Diagonalelement (14) mittels Zahnschiene und Zahnradantrieb verstellbar ist.

10. Fahrzeugkran (1) nach mindestens einem der Ansprüche 4 bis 9, **dadurch gekennzeichnet, dass** das Gestellelement (13c), das Schwingenelement (13b), das Koppelelement (13d) und das Kurbelelement (13a) unterschiedlich lang sind.

11. Fahrzeugkran (1) nach mindestens einem der Ansprüche 1 bis 10, **dadurch gekennzeichnet, dass** mehrere Adapter (12) hintereinander, aneinander und/oder gedreht angeordnet sind.

12. Fahrzeugkran (1) nach mindestens einem der Ansprüche 1 bis 11, **dadurch gekennzeichnet, dass** der Adapter (12) unter Last bewegbar ist.

13. Fahrzeugkran (1) nach mindestens einem der Ansprüche 1 bis 12, **dadurch gekennzeichnet, dass** über eine Bewegung des Adapters (12) aktiv eine äußere und an dem Hauptausleger (8) und/oder der Hauptauslegerverlängerung (16) angreifende Abspannung vorspannbar ist.

## Claims

1. A vehicle-mounted crane (1), in particular mobile crane or crawler crane, having a main boom (8), a main boom extension (16) and an adapter (12) which is arranged between the main boom (8) and the main boom extension (16) and has a first connection plane (I) and a second connection plane (II), the adapter (12) being designed as a double rocker, the first connection plane (I) being arranged such that it can be displaced laterally relative to the second connection plane (II),
**characterised in that** the first connection plane (I) is arranged such that it can be angled relative to the second connection plane (II).

2. The vehicle-mounted crane (1) according to claim 1, **characterised in that** the adapter (12) is fastened with its first connection plane (I) indirectly to a main boom head (11) of the main boom (8) and is fastened with its second connection plane (II) indirectly to a foot piece (16a) of the main boom extension (16).

3. The vehicle-mounted crane (1) according to claim 1 or 2, **characterised in that** the adapter (12) is fastened with its first connection plane (I) directly to a main boom head (11) of the main boom (8) and/or is fastened with its second connection plane (II) directly to a foot piece (16a) of the main boom extension (16).

4. The vehicle-mounted crane (1) according to one of claims 1 to 3,
**characterised in that** the adapter (12), viewed transversely and laterally with respect to a longitudinal direction (L) of the main boom (8), consists of a frame element (13c), a swing element (13b), a coupling element (13d) and a crank element (13a), which are connected in a rotary manner via first, second, third and fourth articulation spindles (A, B, C, D) extending in parallel with one another and a diagonal element (14) is arranged between two diagonally opposite articulation spindles (A, C or B, D), with which element the adapter (12) is fixed.

5. The vehicle-mounted crane (1) according to one of claims 1 to 4,
**characterised in that** the first and fourth articulation spindles (A, D) lie in the first connection plane (I) and the second and third articulation spindles (B, C) lie in the second connection plane (II).

6. The vehicle-mounted crane (1) according to claim 4 or 5, **characterised in that** the diagonal element (14) is a piston-cylinder unit, in particular one that is continuously adjustable.

7. The vehicle-mounted crane (1) according to claim 4 or 5, **characterised in that** the diagonal element (14) is a sliding tab that can be locked into different lengths.

8. The vehicle-mounted crane (1) according to claim 4 or 5, **characterised in that** the diagonal element (14) is a replaceable belt of preselected length.

9. The vehicle-mounted crane (1) according to claim 4 or 5, **characterised in that** the diagonal element (14) is adjustable by means of a toothed rail and gear drive.

10. The vehicle-mounted crane (1) according to at least one of claims 4 to 9, **characterised in that** the frame element (13c), the swing element (13b), the coupling element (13d) and the crank element (13a) are of different lengths.

11. The vehicle-mounted crane (1) according to at least one of claims 1 to 10, **characterised in that** a plurality of adapters (12) are arranged one behind the other, next to one another and/or are arranged so as to be rotated.

12. The vehicle-mounted crane (1) according to at least one of claims 1 to 11, **characterised in that** the adapter (12) is movable under load.

13. The vehicle-mounted crane (1) according to at least one of claims 1 to 12, **characterised in that** an outer guying arrangement engaging the main boom (8) and/or the main boom extension (16) can be actively pretensioned via a movement of the adapter (12).

## Revendications

1. Grue automotrice (1), en particulier grue mobile ou grue à chenilles, comprenant une flèche principale (8), une extension de flèche principale (16) et un adaptateur (12) disposé entre la flèche principale (8) et l'extension de flèche principale (16) et comportant un premier niveau de raccordement (I) et un deuxième niveau de raccordement (II),
l'adaptateur (12) étant conçu sous la forme d'une double bascule, le premier niveau de raccordement (I) étant disposé de manière à pouvoir coulisser latéralement par rapport au deuxième niveau de raccordement (II),
**caractérisé en ce que**
le premier niveau de raccordement (I) est disposé de manière à pouvoir être plié par rapport au deuxième niveau de raccordement (II).

2. Grue automotrice (1) selon la revendication 1, **caractérisée en ce que** l'adaptateur (12) est fixé par son premier niveau de raccordement (I) indirectement à une tête de flèche principale (11) de la flèche principale (8) et par son deuxième niveau de raccordement (II) indirectement à un une base (16a) de l'extension de flèche principale (16).

3. Grue automotrice (1) selon la revendication 1 ou 2, **caractérisée en ce que** l'adaptateur (12) est fixé par son premier niveau de raccordement (I) directement à une tête de flèche principale (11) de la flèche principale (8) et/ou par son deuxième niveau de raccordement (II) directement à une base (16a) de l'extension de flèche principale (16).

4. Grue automotrice (1) selon l'une des revendications 1 à 3, **caractérisé en ce que** l'adaptateur (12) comprend, dans une vue transversale et latérale à une direction longitudinale (L) de la flèche principale (8), un élément de châssis (13c), un élément de bascule (13b), un élément d'accouplement (13d) et un élément de manivelle (13a) qui sont reliés à rotation par des premier, deuxième, troisième et quatrième axes d'articulation parallèles (A, B, C, D) et un élément diagonal (14), avec lequel l'adaptateur (12) est fixé, est disposé entre deux axes d'articulation diagonalement opposés (A, C ou B, D).

5. Grue automotrice (1) selon l'une des revendications 1 à 4, **caractérisée en ce que** les premier et quatrième axes d'articulation (A, D) sont situés dans le premier niveau de raccordement (I) et les deuxième et troisième axes d'articulation (B, C ) sont situés dans le deuxième niveau de raccordement (II).

6. Grue automotrice (1) selon la revendication 4 ou 5, **caractérisée en ce que** l'élément diagonal (14) est une unité piston-cylindre, notamment réglable en continu.

7. Grue automotrice (1) selon la revendication 4 ou 5, **caractérisée en ce que** l'élément diagonal (14) est une attache coulissante qui peut être fixée suivant différentes longueurs.

8. Grue automotrice (1) selon la revendication 4 ou 5, **caractérisée en ce que** l'élément diagonal (14) est une courroie interchangeable de longueur présélectionnée.

9. Grue automotrice (1) selon la revendication 4 ou 5, **caractérisée en ce que** l'élément diagonal (14) est réglable au moyen d'une crémaillère.et d'un entraînement de pignon.

10. Grue automotrice (1) selon l'une au moins des revendications 4 à 9, **caractérisée en ce que** l'élément de châssis (13c), l'élément de bascule (13b), l'élément d'accouplement (13d) et l'élément de manivelle (13a) ont des longueurs différentes.

11. Grue automotrice (1) selon l'une au moins des revendications 1 à 10, **caractérisée en ce qu'**une pluralité d'adaptateurs (12) sont disposés les uns derrière les autres, les uns contre les autres et/ou tournés.

12. Grue automotrice (1) selon l'une au moins des revendications 1 à 11, **caractérisée en ce que** l'adaptateur (12) est mobile sous charge.

13. Grue automotrice (1) selon l'une au moins des revendications 1 à 12, **caractérisée en ce qu'**un déplacement de l'adaptateur (12) peut précontraindre activement un haubanage extérieur agissant sur la flèche principale (8) et/ou l'extension de la flèche principale (16).
